# EUROPÄISCHE PATENTSCHRIFT

(11) **EP 0 394 383 B1**
(45) Veröffentlichungstag und Bekanntmachung des Hinweises auf die Patenterteilung: **02.12.1992**
(21) Anmeldenummer: 89908964.3
(22) Anmeldetag: 09.08.1989
(51) Int. Cl.: F04B 43/12

(54) **SCHLAUCHPUMPE**
HOSE PUMP
POMPE PERISTALTIQUE

(30) Priorität: 12.08.1988 DE 3827405
(43) Veröffentlichungstag der Anmeldung: 31.10.1990
(73) Patentinhaber: KWW Gesellschaft für Verfahrenstechnik mbH, D-40549 Düsseldorf (DE)
(72) Erfinder: STREICHER, Manfred, D-7141 Beilstein (DE)
(74) Vertreter: Müller, Gerd, Dipl.-Ing.
(86) Internationale Anmeldenummer: DE8900522
(87) Internationale Veröffentlichungsnummer: WO9001638

(56) Entgegenhaltungen:
- EP-A- 0 130 374
- US-A- 3 103 178
- US-A- 3 105 447

## Beschreibung

Die Erfindung betrifft eine Schlauchpumpe mit einem einen Druckstutzen und einen Saugstutzen aufweisenden Gehäuse, einem Schlauch, der sowohl mit dem Druckstutzen als auch mit dem Saugstutzen verbunden ist und an der Innenwandung des Gehäuses anliegt, mindestens zwei Quetschkörpern, die so an dem Schlauch entlang bewegbar sind, daß dieser Schlauch durch jeden Quetschkörper aus Richtung des Saugstutzens in Richtung des Druckstutzens zusammenquetschbar ist, mindestens einem bzw. einer elastisch verformbaren Röhre bzw. Kanal im Innern des Gehäuses, die bzw. der durch die Bewegung der Quetschkörper aus Richtung seines einen Endes in Richtung zu seinem anderen Ende hin zusammenquetschbar ist.

Bei einer bekannten Schlauchpumpe der eingangs genannten Art (US-A-31 05 447) ist ein äußerer Schlauch vorgesehen, der einen inneren Schlauch konzentrisch umgibt. Der innere Schlauch dient der eigentlichen Medienförderung. Der Zwischenraum zwischen den beiden Schläuchen steht beidendig ständig mit einem Schmierflüssigkeits-Reservoir in Verbindung. Dadurch kann sich während des Pumpenbetriebes in diesem Zwischenraum ein ständiger Schmierflüssigkeitsumlauf einstellen. Bewegt sich ein Quetschkörper auf dem Schlauch ein Stück weiter, so entsteht durch den innerhalb der Schmierflüssigkeit entstandenen Hohlraum ein Unterdruck. Die in diesem Zwischenraum zwischen den beiden Schläuchen befindliche Schmierflüssigkeit dient somit dem Zweck, sicherzustellen, daß der innere Schlauch nicht zusammengequetscht bleibt, wenn der auf ihn einwirkende Quetschkörper vorbeigelaufen ist.

Auch die EP-A-130 374 offenbart die Benutzung bzw. Zusammenarbeit zweier Schläuche zur zweckentsprechenden Unterstützung des Pumpvorganges. Hierbei wird jedoch der zweite Schlauch nicht zur Erzeugung eines Vakuums betätigt, sondern zur Erzeugung eines Druckpolsters beaufschlagt.

Ausgehend von diesem vorbekannten Stand der Technik liegt der Erfindung die Aufgabe zugrunde, eine Schlauchpumpe der eingangs genannten Art anzugeben, die einfach im Aufbau ist und bei der die den Schlauch wieder aufrichtenden Rückstellkräfte durch Unterdruck mit Sicherheit in der jeweils gewünschten Größe aktiviert werden können.

Die erfindungsgemäße Schlauchpumpe ist dementsprechend dadurch gekennzeichnet, daß das eine Ende der Röhre bzw. des Kanals zur Erzeugung eines Unterdruckes mit dem Innern des Gehäuses in Verbindung steht, während dessen anderes Ende außerhalb des Gehäuses - zur Atmosphäre hin - mündet. Die Erfindung geht damit von der Erkenntnis aus, daß beim Betreiben der Schlauchpumpe durch Zusammenquetschen dieses zweiten Schlauches - in gleicher Weise, wie es mit dem Förderschlauch geschieht - Luft aus dem Innern des Gehäuses herausgedrückt werden kann, wodurch sich ein Vakuum im Innern des Gehäuses aufrechterhalten bzw. erzeugen läßt. Dieser zweite Schlauch kann sehr klein im Durchmesser sein. Der für das eigentliche Fördern vorhandene Schlauch braucht damit nicht elastisch verformbar zu sein, da das innerhalb des Pumpengehäuses erzeugte Vakuum bewirkt, daß der Medienförderung dienende Schlauch sich sofort wieder in seine normale - runde - Querschnittsform aufrichtet, wenn der auf ihn einwirkende Quetschkörper des Rotors an der betreffenden Stelle vorbeigelaufen ist.

Der zweite Schlauch, der zum Aufrechterhalten bzw. Erzeugen des Vakuums im Inneren der Schlauchpumpe verwendet wird, kann derart im Inneren der Schlauchpumpe angeordnet werden, daß die ersten Quetschkörper, die zum Zusammenquetschen des Förderschlauches dienen, auch als die zweiten Quetschkörper verwendet werden können, die zum Erzeugen bzw. Aufrechterhalten des Vakuums vorhanden sind. Dies bringt eine erhebliche Vereinfachung des Bauprinzips einer derartigen Schlauchpumpe mit sich.

Die erfindungsgemäße Schlauchpumpe kann erst voll funktionieren, wenn sich im Inneren der erforderliche Atmosphärenunterdruck aufgebaut hat. Um die Anlaufzeit einer derartigen Schlauchpumpe möglichst gering zu halten, ist der zweite Schlauch über ein Rückschlagventil mit der das Gehäuse umgebenden Atmosphäre verbunden, das in Richtung zur Atmosphäre hin öffnet. Bei Nichtbetrieb der Schlauchpumpe kann dadurch keine Luft in das Innere des Gehäuses eindringen, so daß der jeweils vorhandene Unterdruck nicht verlorengeht, auch wenn bei Stillstand der Schlauchpumpe die Quetschkörper nicht dicht an dem zweiten Schlauch anliegen sollten, was aus Gründen einer möglichst langen Standzeit des Schlauches wünschenswert sein kann. Dadurch liefert eine derartige Schlauchpumpe praktisch sofort ihre volle Leistung.

Eine weitere Vereinfachung ergibt sich, wenn der zweite Schlauch innerhalb der Wandung des ersten Schlauches vorhanden ist. Beim Verlegen des ersten Schlauches - beispielsweise bei der Erstmontage oder beim Auswechseln desselbenwird damit gleichzeitig auch der zweite Schlauch verlegt. Dadurch ist sichergestellt, daß der zweite Schlauch immer in richtiger Position zum ersten Schlauch und damit zu den vorhandenen Quetschkörpern ausgerichtet ist.

Eine einfache Herstellungsart für diesen zweiten Schlauch kann dadurch erreicht werden, wenn der zweite Schlauch durch einen Hohlraum in der Wandung des ersten Schlauchs gebildet wird. Eine eigentliche Schlauchwandung für den zweiten Schlauch wird damit überflüssig, da der zweite Schlauch dann lediglich eine kanalartige Öffnung und damit eine Aussparung in der Wandung des ersten Schlauches darstellen kann.

Ein sehr wesentlicher Vorteil ergibt sich, wenn der zweite Schlauch bzw. die kanalartige Höhlung im ersten Schlauch näher zur Innenseite als zur Außenseite des ersten Schlauches in dem Schlauchmantel desselben vorhanden ist. Selbstverständlich muß der zweite Schlauch dabei so umfangsmäßig in dem ersten Schlauches angeordnet sein, daß beim Zusammenquetschen des ersten Schlauches auch sein Querschnitt voll zusammengequetscht wird. Der zweite Schlauch wird daher vorzugsweise in dem Biegebereich des ersten Schlauches vorhanden sein. Da er außerdem mehr an der Innenseite als an der Außenseite des ersten Schlauches positioniert ist, ist er in dem beim Zusammenquetschen maximal beanspruchten Mantelbereich des ersten Schlauches vorhanden. Beim Beschädigen des ersten Schlauches, was nach mehr oder weniger langer Betriebszeit nicht zu vermeiden ist, wird damit zuerst der diesen zweiten Schlauch umgebende Mantelbereich nach innen hin aufreißen, so daß das Innere dieses zweiten Schlauches mit dem Innenraum des ersten Schlauches verbunden wird. Dies hat den großen Vorteil, daß bei Betreiben der Schlauchpumpe das in dem ersten Schlauch geförderte jeweilige Medium aus der Öffnung des "zweiten Schlauches" heraustritt. Beim Betreiben der Quetschkörper wird nämlich nunmehr das in dem ersten Schlauch jeweils geförderte Medium in den zweiten Schlauch hinein- und aus diesem nach außen herausgedrückt. Dies läßt sich durch geeignete Überwachungseinrichtungen feststellen und die Schlauchpumpe daraufhin sofort zum Stillstand bringen. Der zweite Schlauch wirkt damit gleichsam als ein Schlauchwächter für den Hauptschlauch, da er im maximal gefährdeten Bereich desselben liegt und dadurch sofort anzeigen kann, daß der Hauptschlauch teilweise Risse aufweist und folglich ausgewechselt werden sollte, da er zwar zur Zeit noch die volle Leistung bringt aber zu erwarten sein kann, daß der Schlauch in mehr oder weniger kurzer Zeit vollständig aufgerissen und damit zerstört sein wird. Beim Einsatz zum Fördern von Lebensmitteln kann damit die Schlauchpumpe bereits abgestellt werden, bevor der Hauptschlauch aufreißt, so daß das geförderte Lebensmittel sich noch nicht mit der im Inneren der Schlauchpumpe vorhandenen Schmierflüssigkeit vermischen kann. Zum Fördern von Lebensmitteln können damit nunmehr auch Schlauchpumpen unbedenklich eingesetzt werden.

### KURZE BESCHREIBUNG DER ZEICHNUNG

Die Erfindung wird im folgenden anhand des in der Zeichnung dargestellten Ausführungsbeispiels näher beschrieben und erlautert. Es zeigen:
Fig. 1 einen Querschnitt durch eine Schlauchpumpe nach der Erfindung,
Fig. 2 eine perspektivische Darstellung eines Abschnitts des in der Schlauchpumpe nach Fig. 1 verwendeten Schlauches und
Fig. 3 den Schlauch nach Fig. 2 in zusammengequetschtem Zustand.

### WEGE ZUR AUSFÜHRUNG DER ERFINDUNG

Ein Gehäuse 10 einer Schlauchpumpe weist zwei Stutzen auf, von denen der - in der Zeichnung - linke Stutzen als Saugstutzen 12 und der - in der Zeichnung - rechte Stutzen als Druckstutzen 14 bezeichnet wird. Die Drehrichtung 16 eines in dem Gehäuse 10 vorhandenen Läufers 18 entspricht dem Gegenuhrzeigersinn.

Die beiden Stutzen 12, 14 ragen durch den oberen Bereich 20 des Gehäuses 10 in das Innere 46 desselben hinein und sind durch einen Schlauch 22 miteinander verbunden.

Dieser Schlauch 22 liegt im unteren, kreiszylindrischen Quetschbereich 24 des Gehäuses 10 an der Innenseite des Gehäuses 10 direkt oder über eine - in der Zeichnung nicht dargestellte - Polsterschicht indirekt an. Der Läufer 18 und seine an ihm vorhandenen und an dem Schlauch quetschend anliegenden Quetschkörper 26 bilden nach außen jeweils eine zylindrische Mantelfläche 30, die gegen die stirnseitigen - parallel zur Blattebene liegenden - Abschlußwände des Gehäuses 10 dichtend anliegen. Insoweit entsprechen die vorstehenden Bauteile den bei bekannten Schlauchpumpen bekannten Bauteilen.

Die Wandung 31 des im Inneren des Gehäuses 10 vorhandenen Schlauches 22 besitzt eine kanalartige Öffnung 32, die parallel zur Längsachse 34 desselben vorhanden ist. Die kanalartige Öffnung 32 ist dabei näher zur Innenseite 36 als zur Außenseite 34 der Wandung 31 ausgerichtet. Umfangsmäßig ist sie außerdem derart angeordnet, daß sie in dem - in Fig. 3 linken - Biegebereich 40 des Schlauches 22 sich befindet, in dem der Schlauch durch die Krafteinwirkung 42 der Quetschkörper 26 um 180 Grad in seinem Querschnitt umgelenkt und damit maximal belastet wird.

Diese kanalartige Öffnung 32 des Schlauches 22 hat im Bereich des Saugstutzens 12 eine Öffnung 44, die in das Innere 46 des Gehäuses 10, im oberen Bereich desselben, einmündet. Im Bereich des Druckstutzens 14 hat die kanalartige Öffnung 32 eine luftdichte Verbindung mit einem Austrittskanal 50, der mit seinem anderen Ende außerhalb des Gehäuses 10 an der Atmosphäre austritt, wobei er den Dichtring 52 durchstößt.

Der Druckstutzen 14 besitzt an seinem oberen Ende ein Außengewinde 54, auf dem eine Überwurfmutter 56 gegen den Dichtring 52 und gegen den oberen Bereich 20 des Gehäuses 10 hin aufgeschraubt ist. In ähnlicher Weise ist auch der Saugstutzen 12 an dem Gehäuse 10 und damit auch an dem Schlauch 22 befestigt. Nur besitzt der Saugstutzen 12 nicht die Austrittsöffnung 50, da dort die kanalartige Öffnung 32 in das Innere 46 des Gehäuses 10 durch die Öffnung 44 hindurch einmündet.

Die Schlauchpumpe gemäß den Fig. 1 bis 3 arbeitet wie folgt.

Beim Umlaufen des Läufers 26 in Drehrichtung 16 wird durch die Öffnung 44 Luft aus dem Inneren 46 angesaugt, und aus dem Austrittskanal 50 in die das Gehäuse 10 umgebende Atmosphäre herausgedrückt. So wie die Quetschkörper 26 den Schlauch 22 während ihres Umlaufes in Drehrichtung 16 jeweils an einer Stelle voll zusammendrücken und damit den Querschnitt an dieser Stelle vollständig schließen (Fig. 3), wird auch die kanalartige Öffnung 32 jeweils an diesen Stellen des Schlauches 22 durch die Quetschkörper 26 voll zusammengequetscht und damit verschlossen.

Sollte der Schlauch 22 im Lauf der Zeit einreißen, wird eine derartige Rißbildung als erstes auf der Innenseite im Bereich der Biegebereiche 40, 41 auftreten. Da sich in einem dieser Bereiche auch die kanalartige Öffnung 32 befindet, würde ein derartiger Riß den Kanal 32 nach innen hin öffnen, so daß die kanalartige Öffnung 32 als solche wirkungsmäßig nicht mehr vorhanden wäre. In diesem Zustand wäre der Schlauch 22 aber noch voll funktionstüchtig; es würde lediglich aus der Austrittsöffnung 50 anstatt Luft das durch das Innere des Schlauches 22 zu fördernde Medium heraustreten. Bei Einsatz der Schlauchpumpe im Lebensmittelbereich würde beispielsweise beim Fördern von Suppe aus dem Austrittskanal 50 ein Teil dieser Suppe austreten. Die Schlauchpumpe könnte damit zu einem Zeitpunkt abgestellt werden, zu dem der Schlauch 22 noch an sich intakt vorhanden wäre und in dem noch keine Vermischung zwischen der im Inneren des Gehäuses 10 vorhandenen Schmierflüssigkeit und dEr - beispielsweise - zu fördernden Suppe oder dergleichen eintreten könnte. Eine derartige Schlauchpumpe könnte damit in lebensmittelrechtlicher Hinsicht bedenkenlos im Lebensmittelbereich eingesetzt werden.

## Patentansprüche

1. Schlauchpumpe mit
- einem einen Druckstutzen (14) und einen Saugstutzen (12) aufweisenden Gehäuse (10),
- einem Schlauch (22), der sowohl mit dem Druckstutzen (14) als auch mit dem Saugstutzen (12) verbunden ist und an der Innenwandung (24) des Gehäuses (10) anliegt,
- mindestens zwei Quetschkörpern (26), die so an dem Schlauch (22) entlang bewegbar sind, daß dieser Schlauch (22) durch jeden Quetschkörper (26) aus Richtung des Saugstuztens (12) in Richtung des Druckstutzens (40) zusammenquetschbar ist,
- mindestens einem bzw. einer elastisch verformbaren Röhre bzw. Kanal (32) im Inneren (46) des Gehäuses (10) die bzw. der durch die Bewegung der Quetschkörper (26) aus Richtung seines einen Endes (44) in Richtung zu seinem anderen Ende (50) hin zusammenquetschbar ist,
**dadurch gekennzeichnet**,
daß das eine Ende (44) der Röhre bzw. des Kanals (32) zur Erzeugung eines Unterdruckes mit dem Inneren (46) des Gehäuses (10) in Verbindung steht, während dessen anderes Ende (50) außerhalb des Gehäuses (10) - zur Atmosphäre hin - mündet.

2. Schlauchpumpe nach Anspruch 1,
**dadurch gekennzeichnet**, daß
die ersten Quetschkörper (26) gleichzeitig auch die zweiten Quetschkörper (26) sind.

3. Quetschkörper nach Anspruch 1,
**dadurch gekennzeichnet**, daß
der zweite Schlauch (32) über ein Rückschlagventil mit der das Gehäuse umgebenden Atmosphäre verbunden ist, das in Richtung zur Atmosphäre hin öffnet.

4. Schlauchpumpe nach Anspruch 1 oder 2,
**dadurch gekennzeichnet**, daß
der zweite Schlauch (32) parallel zum ersten Schlauch (22) in dem Gehäuse (10) ausgerichtet ist.

5. Schlauchpumpe nach Anspruch 4,
**dadurch gekennzeichnet,** daß
der zweite Schlauch (32) innerhalb der Wandung des ersten Schlauches (22) vorhanden ist.

6. Schlauchpumpe nach Anspruch 5,
**dadurch gekennzeichnet**, daß
der zweite Schlauch (32) durch einen Hohlraum in der Wandung des ersten Schlauches (22) gebildet ist.

7. Schlauchpumpe nach Anspruch 5 oder 6,
**dadurch gekennzeichnet**, daß
der Hohlraum (32) näher zur Innenseite (36) als zur Außenseite (38) des ersten Schlauches (22) in demselben vorhanden ist.

## Claims

1. A hose-pump having
- a housing (10) which exhibits a pressure union (14) and a suction union (12),
- a hose (22) which is connected to both the pressure union (14) and the suction union (12) and rests against the inner wall (24) of the housing (10),
- at least two constrictor bodies (26) which may be moved along the hose (22) in such a way that the said hose (22) may be squeezed together by each constrictor body (26) from the direction of the suction union (12) in the direction of the pressure union (40),
- at least one elastically deformable tube or channel (32) in the interior (46) of the housing (10) which through the motion of the constrictor bodies (26) may be squeezed together from the direction of one end (44) of it in the direction of its other end (50),
**characterized in that**
for the generation of a reduced pressure the one end (44) of the tube or channel (32) is connected to the interior (46) of the housing (10), whilst the other end (50) of it opens towards the atmosphere outside the housing (10).

2. A hose-pump as in Claim 1,
**characterized in that**
the first constrictor bodies (26) are at the same time also the second constrictor bodies (26).

3. A constrictor body as in Claim 1,
**characterized in that**
the second hose (32) is connected to the atmosphere surrounding the housing via a non-return valve which opens in the direction towards the atmosphere.

4. A hose-pump as in Claim 1 or 2,
**characterized in that**
the second hose (32) is aligned in the housing (10) in parallel with the first hose (22).

5. A hose-pump as in Claim 4,
**characterized in that**
the second hose (32) exists inside the wall of the first hose (22).

6. A hose-pump as in Claim 5,
**characterized in that**
the second hose (32) is formed by a cavity in the wall of the first hose (22).

7. A hose-pump as in Claim 5 or 6,
**characterized in that**
the cavity (32) exists in the first hose (22) nearer to the inside (36) of the latter than to the outside (38) of it.

## Revendications

1. Pompe péristaltique comportant :
- un boîtier (10) équipé d'une tubulure de refoulement (14) et d'une tubulure d'aspiration (12);
- un tuyau flexible (22) relié à la tubulure de refoulement (14) et à la tubulure d'aspiration (12) et en contact avec la paroi interne (24) du boîtier (10);
- au moins deux éléments d'écrasement (26) qui peuvent être déplacés le long du tuyau flexible (22) de telle sorte que ce tuyau flexible (22) est écrasable par chaque élément d'écrasement (26), en direction de la tubulure d'aspiration (12), vers la tubulure de refoulement (40);
- au moins un tube ou canal élastique déformable (32), agencé à l'intérieure (46) du boîtier (10), qui est écrasable par le mouvement des éléments d'écrasement (26) d'une extrémité (44) vers l'autre extrémité (50),
caractérisé en ce que l'extrémité (44) du tube ou canal (32) est reliée à l'espace intérieur (46) du boîtier (10), alors que l'autre extrémité (50) débouche à l'extérieure du boîtier (10), dans l'atmosphère ambiante, en vue de la création d'une dépression

2. Pompe péristaltique selon la revendication 1, caractérisée en ce que les premiers éléments d'écrasement (26) forment simultanément les deuxièmes éléments d'écrasement (26).

3. Pompe péristaltique selon la revendication 1, caractérisé en ce que le tube (32) est relié à l'atmosphère ambiante entourant le boîtier, via un clapet antiretour qui ouvrent en direction de l'atmosphère.

4. Pompe péristaltique selon la revendication 1 ou 2,
caractérisée en ce que le tube (32) est agencé parallèlement au tuyau flexible (22), à l'intérieure du boîtier (10).

5. Pompe péristaltique selon la revendication 4, caractérisée en ce que le tube (32) est agencé à l'intérieure de la paroi du tuyau flexible (22).

6. Pompe péristaltique selon la revendication 5, caractérisée en ce que le tube (32) est constitué par un espace creux dans la paroi du tuyau flexible (22).

7. Pompe péristaltique selon la revendication 5 ou 6,
caractérisée en ce que l'espace creux (32) est agencé à l'intérieure du tuyau flexible (22), à proximité du côté intérieur (36) plutôt qu'à proximité du côté extérieur (38) du tuyau flexible.
